# EUROPÄISCHE PATENTSCHRIFT

(11) **EP 3 370 882 B1**
(45) Veröffentlichungstag und Bekanntmachung des Hinweises auf die Patenterteilung: **06.01.2021**
(21) Anmeldenummer: 16810230.9
(22) Anmeldetag: 07.11.2016
(51) Int. Cl.: B04C 5/14, B04C 5/18, B04C 5/185, B04C 5/15, B04C 5/26, B04C 5/081, B04C 9/00

(54) **ZYKLONSYSTEM**
CYCLONE SYSTEM
SYSTÈME CYCLONIQUE

(30) Priorität: 06.11.2015 DE 102015014285; 22.06.2016 DE 102016007548
(43) Veröffentlichungstag der Anmeldung: 12.09.2018
(73) Patentinhaber: Boltersdorf, Hans-Joachim, 56656 Brohl-Lützing (DE)
(72) Erfinder: Boltersdorf, Hans-Joachim, 56656 Brohl-Lützing (DE)
(74) Vertreter: Castell, Klaus
(86) Internationale Anmeldenummer: PCT/DE2016/000388
(87) Internationale Veröffentlichungsnummer: WO 2017/076384

(56) Entgegenhaltungen:
- DE-B- 1 092 886
- DE-C- 870 531
- DE-U1-202005 003 104
- GB-A- 2 284 165
- US-A- 3 612 276

## Beschreibung

Die Erfindung betrifft ein Zyklonsystem. Allgemein betrifft die Erfindung einen Rotationsabscheider.

Derartige Anlagen sind aus der WO 2016/023536 A2 bekannt. Insbesondere betrifft die Erfindung einen Zyklon, wie er dort beschrieben ist.

Ein Hydrozyklon mit einem besonders langen unteren Konus ist aus der US 3 612 276 A bekannt. Die Verwendung eines porösen Materials im Konus beschreibt die DE 10 92 886 B.

Vor der Behandlung der Partikel im Zyklon ist es vorteilhaft, sie in einem Aufbereiter zu behandeln. Hierbei sind vor allem mit Flüssigkeit versetzte Partikel relevant, die im Aufbereiter zerfasert werden. Der Aufbereiter dient dann der intensiven Vermengung und die Reibung der Partikel aneinander bewirkt eine Zerfaserung. Die Effektivität des Aufbereiters und insbesondere die für die Zerfaserung notwendige Energieaufnahme hängen stark von der Gestaltung des Aufbereiters ab.

Die im Unterlauf eines Aufbereiters ausgeschwemmten Partikel können in einem vorzugsweise einstufigen oder mehrstufigen Hydrozyklon weiter behandelt werden, um insbesondere sandartige Partikel auszuscheiden. Ein derartiger Hydrozyklon ist einfach im Aufbau, führt zu einem guten Wirkungsgrad und benötigt wenig Energie. Je nach Einsatz der Chemikalien können in einem derartigen Hydrozyklon auch Aluminiumpartikel ausgeschleust werden. Im Zyklon anfallende Fasern können entweder in einem Scheibenfilter oder Eindicker ausgeschieden werden oder in den Aufbereiter im Bereich des Oberlaufs wieder zurückgeführt werden.

Nach Abschluss eines derartigen Trennprozesses kann eine mehrstufige Wäsche folgen, die mit einem hochangereichten Waschwasser beginnt und mit quasi Frischwasser endet.

Die DE 10 92 886 B beschreibt einen Zyklon, dessen unteres Ende aus einem porösen Material hergestellt ist und von einem mit Wasser gefüllten Zylinder umgeben ist. Dadurch wird an der Innenseite des porösen Materials eine gleichmäßige Wasserzufuhr bewirkt. Das poröse Material bewirkt aber eine ungerichtete, stark gedämpfte Wasserzufuhr, die sich gleichmäßig über den gesamten konischen Bereich des porösen Materials erstreckt.

Der Erfindung liegt die Aufgabe zu Grunde, die Trennschärfe eines Zyklonsystems zu verbessern. Dies wird durch ein Zyklonsystem mit den Merkmalen des Patentanspruchs 1 und ein Verfahren mit den Merkmalen des Patentanspruchs 8 gelöst.

Um im Aufbereiter und/oder im Zyklon das Gemenge leichter trennen zu können, wird ferner vorgeschlagen, dass das Trennen der Fraktionen vom Gemenge in einer Flüssigkeit durchgeführt wird, die leichter oder schwerer als Wasser ist. Das kann beispielsweise durch eine Zugabe von Salz oder Alkohol zum Wasser erreicht werden. Es können aber auch hydrophobe Flüssigkeiten wie beispielsweise Öle verwendet werden.

Im Hydrozyklon werden in der Regel Materialien mit einer Dichte größer 1g/cm³ abgeschieden. Das kann aber durch spezielle Strömungsverhältnisse beeinflusst werden. Dafür kann am unteren Ende des Hydrozyklons in einem sich verjüngenden Sammelkonus oder einem Austragskonus eine Flüssigkeit wie insbesondere Wasser zugeführt werden, um eine Gegenströmung zu erzielen. Bevorzugt wird die Flüssigkeit über Düsen oder Zuströmöffnungen zugeführt. Diese können am Umfang verteilt in einer oder mehreren Ebenen angeordnet sein. Die Zuströmung sollte so bemessen sein, dass eine laminare Strömung die Trennung begünstigt.

Besonders vorteilhaft ist es, wenn man ein Zyklonsystem aus mehreren hintereinander geschalteten Zyklonen erstellt. Dabei sind die Zyklone vorzugsweise als Zyklone ausgebildet, bei denen sich an den zentralen Ablauf ein sich erweiternder Ausgangskonus anschließt. Vorteilhafte Weiterbildungen sind Gegenstand der Unteransprüche.

Verfahrensmäßig wird eine Gemengefraktion zuerst in einem ersten Zyklon und danach in einem zweiten Zyklon behandelt, wobei im ersten Zyklon mehr Flüssigkeit im Gegenstrom zur Erhöhung der Trennschärfe zugeführt wird als im zweiten Zyklon. Dabei kann durch viel im Gegenstrom zugeführte Flüssigkeit eine hohe Trennschärfe erzielt werden, während im nachfolgenden Zyklon oder in den nachfolgenden Zyklonen die Menge der zugeführten Flüssigkeit reduziert werden kann.

Eine Regelung ermöglicht es, dass zumindest dem ersten Zyklon am Austragskonus kontinuierlich Material, vorzugsweise als pastöses Material, entnommen wird. Dazu wird ein Austragsventil nur so weit geöffnet, dass ein Bodensatz an Austragsmaterial im Zyklon verbleibt und der Austrag entsprechend dem Eintrag kontinuierlich durchgeführt wird. Hierfür können Sensoren die Höhe des Bodensatzes im Austrag ermitteln, um über eine Regeleinrichtung die Öffnung des Ventils zu steuern.

Ein Ausführungsbeispiel ist in der Zeichnung dargestellt. Es zeigt
- Figur 1: schematisch eine Vorrichtung zur Behandlung von Verbundstoffen mit zwei kleinen und einem großen Hydrozyklon,
- Figur 2: vergrößert zwei hintereinander geschaltete Zyklone,
- Figur 3: den Kopfbereich des ersten Zyklons aus Figur 2,
- Figur 4: den Verengungsbereich des ersten Zyklons aus Figur 2,
- Figur 5: den oberen Auslass des ersten Zyklons aus Figur 2,
- Figur 6: den unteren Bereich des in Figur 2 gezeigten Zyklons,
- Figur 7: den in Figur 2 gezeigten zweiten Zyklon,
- Figur 8: schematisch eine Vorrichtung zur Behandlung von Verbundstoffen mit zwei kleinen und zwei großen Hydrozyklon und
- Figur 9: einen Zyklon mit einem doppelwandigen Ausgangskonus in einer aufgeschnittenen Ansicht.

Die Figur 1 zeigt die Einbindung eines Aufbereiters 1 in eine Vorrichtung mit einem großen Hydrozyklon 2. Dieser Hydrozyklon 2 hat einen Eingangskonus 3 und einen Kopfbereich 4. Im Kopfbereich sind ein tangentialer Zulauf 5 und ein zentraler Ablauf 6 vorgesehen. Der Eingangskonus 3 kann sich bis zum Kopfbereich 4 erstrecken, sodass auch der Kopfbereich konisch ausgebildet ist. In einer alternativen Ausführungsform kann auch der Eingangskonus 3 zylinderförmig ausgebildet sein.

Am unteren Ende des Eingangskonus 3 befindet sich ein kleinerer Durchmesser 7, der wie eine Einschnürung vom Eingangskonus 3 in einen sich erweiternden Ausgangskonus 8 überleitet. Am unteren Ende des Ausgangskonus 8 ist ein sich wieder verjüngender Sammelkonus 9 vorgesehen, der eine durch eine Schleuse 10 verschlossene Austragsöffnung 11 aufweist.

Der Aufbereiter 1 hat in seinem oberen Bereich 12 eine Schraube 13 und darunter einen Sieb 14, das den oberen Bereich 12 von einem Unterlauf 15 trennt. Die Schraube 13 ist vorzugsweise als Spirale ausgebildet, die nur direkt oberhalb des Siebes 14 über das Siebblech streift und das Material nach radial außen treibt. Auf eine zur Spirale führende Schraube wird vorzugsweise verzichtet, um den Eintrag von Luft in den unteren Bereich des Aufbereiters zu vermeiden und den Austrag von Luft im Aufbereiter zu erleichtern.

Das im Aufbereiter 1 behandelte Stoffgemenge 16 wird mit einer Austragsschnecke 17 ausgetragen und zu einem Puffer 18 gefördert, der eine größere Menge des Stoffgemenges aufnehmen kann, um sie je nach Bedarf einem Sammler 19 zuzuführen, von wo das Material über eine Kreiselpumpe 20 zum dezentralen Zulauf 5 des Hydrozyklons 2 gefördert wird. Der Sammler 21 dient dazu, das im Kreislauf geführte Material mit Wasser 22 zu verdünnen und dann verflüssigt der Kreiselpumpe 20 zuzugeben. Der Sammler 21 kann daher als Schneckenförderer ausgebildet sein, dem Flüssigkeit zugegeben wird, um eine über die Kreiselpumpe 20 förderbare Konsistenz zu erzielen.

An Stelle von Austragswendel oder Austragsschnecke 17 und Puffer 19 kann auch eine besonders große Austragswendel vorgesehen werden, die es einerseits ermöglicht, Material aus dem Oberlauf des Aufbereiters 1 abzuziehen und andererseits möglichst viel Material zu speichern, das dann nach und nach verflüssigt wird und der Kreiselpumpe 20 zugegeben wird.

Im Hydrozyklon 2 wandert das Material zunächst spiralförmig bis zur Einschnürung 7 und von dort weiter in den Ausgangskonus 8, wo eine Materialfraktion über die Schleuse 10 entnommen wird. Das übrige Material wandert spiralförmig im Ausgangskonus 8 wieder nach oben in den Eingangskonus 3 und über den zentralen Ablauf 6 zurück zum Aufbereiter 1.

Zuführöffnungen 23 im unteren Bereich 8 des Zyklons 2 erlauben es, Wasser oder eine andere Flüssigkeit zuzuführen, um durch eine radiale von außen nach innen gerichtete Strömungskomponente die Trennung des Materials im Zyklon zu erleichtern. Hierzu können die Zuführöffnungen als Düsen ausgebildet sein, die in einer definierten Strömungsrichtung eine Flüssigkeit in den Zyklon eintreten lassen.

An der Weiche 24 gelangt in einem Bogen der Hauptstrom in die Leitung 25 und von dort zur Kreislaufpumpe 26. Diese Kreislaufpumpe 26 fördert somit vom zentralen Ablauf 6 des Zyklons 2 zum tangentialen Zulauf 5 des Zyklons 2.

Ein Bypass 27, der nicht unbedingt benötigt wird, ermöglicht es, einen Teilstrom vor der Kreislaufpumpe 26 abzuziehen und über dem Sammler 21 oder direkt der Kreiselpumpe 20 zuzuführen.

Der Kreislauf zwischen Hydrozyklon 2, Aufbereiter 1 und Kreiselpumpe 20 ermöglicht es, das Gemenge 16 über einen längeren Zeitraum zu behandeln und dabei an der Austragsöffnung 11 unterschiedliche Fraktionen dem Kreislauf zu entnehmen.

Wenn alle werthaltigen Fraktionen entnommen sind, wird die Schiebeweiche 18 umgestellt und das Leichtmaterial, wie insbesondere Polyolefine, wie Polyethylen und Polypropylen, ausgetragen.

Dabei können verschiedene Kunststoffmaterialien bereits durch die Wahl der Flüssigkeit 22 in dem Hydrozyklon 2 getrennt werden. Alternativ können auch nach der Weiche 18 in einem weiteren Zyklon, der eine Flüssigkeit enthält, die leichter oder schwerer als Wasser ist, die Kunststoffe getrennt werden.

Neues Material 28 wird als Stoffgemenge entweder vor der Kreiselpumpe 20 dem Sammler 21 zugegeben oder an einer anderen Stelle wie beispielsweise am Puffer 19 zugeführt.

Der Unterlauf 15 des Aufbereiters 1 wird über eine Pumpe 29 einem kleinen Zyklon 30 zugeführt, wo Sande oder beispielsweise auch Aluminium 31 abgetrennt und ausgetragen wird, während eine von Grobkorn gereinigte Suspension 32 einem zweiten kleinen Zyklon 33 zugeführt wird, in dem Feinkorn 34 absinkt und ausgetragen wird, während gereinigter Faserstoff 35 über den Oberlauf abgeführt wird und einem Filter 36 zugeführt wird. Hier werden die Faserstoffe abgetrennt, während die Flüssigkeit über die Leitung 37 zum Sammler 21 und von dort zur Kreiselpumpe 20 gelangt.

Die Figur 8 zeigt den Einsatz von zwei hintereinander geschalteten großen Zyklonen. Dabei hat ein kleiner Zyklon einen maximalen Durchmesser von weniger als 0,5 m und einen Zulaufdurchmesser von weniger als 100 mm, während ein großer Zyklon einen maximalen Durchmesser von mehr als 0,7 m und einen Durchmesser am Zulauf von mehr 150 mm aufweist. Die Anordnung entspricht der in Figur 1 beschrieben und es wird abweichend zuerst ein Zyklon 2 und anschließend ein Zyklon 2' durchlaufen.

Das Wirkprinzip eines der kleinen Zyklone und das Zusammenwirken der zwei kleinen Zyklonen wird im Folgenden an dem in den Figuren 2 bis 7 gezeigten Beispiel beschrieben.

Während bereits mit einem einzigen der in Figur 2 gezeigten Zyklone eine gute Trennung unterschiedlicher Materialien erreicht werden kann, bietet die Kombination derartiger Zyklone die Möglichkeit einer Fraktionierung. Dabei werden vorzugsweise zwei oder mehr Zyklone hintereinander geschaltet. Das zu behandelnde Material 40 gelangt über den tangentialen Zulauf 41 in den ersten Zyklon 42. Darin trennt sich durch die Strömung das Material in eine von Grobkorn gereinigte Suspension 43 und Grobkorn 44, das durch den Abzug 45 aus dem ersten Zyklon 42 entnommen werden kann.

Um das Grobkorn zu entnehmen ist am unteren Ende des Zyklons 42 ein Auffangbehälter 46, der oben und unten jeweils von einem Schieber 47 bzw. 48 begrenzt ist. Die Öffnungen 49 und 50 im Auffangbehälter 46 dienen dem Zu- und Abführen von Füllwasser und der Entlüftung.

Eine Öffnung 51 oberhalb des Schiebers 47 und im unteren Bereich des Zyklons 42 dient dazu, im unteren Bereich dem Zyklon 42 Gegenströmwasser zuzuführen.

Der Zyklon 42 besteht aus einem oberen Teil 52, das konisch oder zylinderförmig ausgebildet ist und einer Einschnürung 53, unter der sich ein konisches Zyklonelement nach unten erweitert.

Der zweite Zyklon 55 ist dem ersten Zyklon 42 nachgeschaltet und die von Grobkorn gereinigte Suspension 43 am Oberlauf des ersten Zyklons 42 wird dem tangentialen Zulauf 56 des zweiten Zyklons 55 zugeführt. Dieser zweite Zyklon 55 ist wie der erste Zyklon 42 aufgebaut und er dient dazu, der von Grobkorn gereinigten Suspension Feinkorn 57 abzutrennen, das am Abzug 58 dem zweiten Zyklon 55 entnommen wird. Am Oberlauf des zweiten Zyklons 55 wird von Grobkorn und Feinkorn gereinigte Suspension 59 dem zweiten Zyklon 55 entnommen. Auch am zweiten Zyklon unterstützt Gegenströmwasser 60 die Trennung im Zyklon und Schieber 61 und 62 begrenzen einen Auffangbehälter 63, an dem Öffnungen 64 und 65 für die Entlüftung und für Füllwasser vorgesehen sind.

Die Figur 3 zeigt, wie an tangentialem Zulauf 41 Grobkorn 70, Feinkorn 71 und Faserstoff 72 zugeführt werden. Diese mit Grobkorn und Feinkorn verunreinigte Faserstoffsuspension 70, 71, 72 wird mittels einer Pumpe 29 tangential in den ersten Zyklon 42 gefördert. Im Zyklon 42 bildet sich ein abwärts gerichteter Wirbel 73, der als Primärwirbel bezeichnet wird. Dieser Primärwirbel zieht Faserstoff, Grobkorn und Feinkorn zunächst nach unten. Die Teilchen mit einem höheren spezifischen Gewicht als den der Flüssigkeit sind im vorliegenden Fall Grobkorn 70 und Feinkorn 71. Diese Partikel werden durch die hohe Zentrifugalkraft nach außen aus dem Primärwirbel 73 herausgedrückt und sinken am Rand des Konus 52 nach unten ab.

Durch die konische Form 52 und die Einschnürung 53 wird der Wirbel 73 zur Umkehr gezwungen. Es bildet sich ein zweiter aufwärts gerichteter Wirbel, der Sekundärwirbel 74, der leichte Teile mit nach oben reist und über den Oberlauf in den zweiten Zyklon 55 transportiert wird. Grobkorn 70 und Feinkorn 71 sinken im unteren Teil 54 des ersten Zyklons 42 weiter ab.

Die Figur 5 zeigt, dass das Absinken des leichteren Feinkorns 71 durch Gegenströmwasser 51, das von unten zugeführt wird, in seinem Absinken gehindert wird und in Konus 54 zunächst in der Schwebe gehalten wird. Das leichtere Feinkorn 71 gerät dann in den Aufwärtswirbel 74 und wird zusammen mit dem Faserstoff 72 über den Oberlauf in den zweiten Zyklon 55 transportiert.

Das schwerere Grobkorn 70 wird durch das Gegenströmwasser 51 nicht aufgehalten und sinkt weiter ab. Dadurch entsteht im ersten Zyklon 42 eine reine Grobkornfraktion 44, die über den Auffangbehälter 46 in pastöser Form abgezogen werden kann.

Durch die Menge des gegenströmenden Wassers 51 kann somit das Ergebnis der Fraktionierung bestimmt werden.

Die Figur 7 zeigt die Trennung im zweiten Zyklon 55, an dessen tangentialen Zulauf 56 vom Grobkorn gereinigte Faserstoffsuspension aus Faserstoff 72 und Feinkorn 71 zugeführt wird. Fasserstoff 72 und Feinkorn 71 bilden im oberen Teil 75 des zweiten Zyklons 55 einen Primärwirbel 76 und Feinkorn 71 wird nach außen aus dem Primärwirbel 76 herausgedrückt und sinkt am Rand des Konus 75 nach unten ab. Der gereinigte Faserstoff 72 wird mit dem Sekundärwirbel 77 über den Oberlauf 78 ausgetragen.

Das Feinkorn 71 sinkt im zweiten Zyklon 55 ab, sodass im unteren Bereich 79 des zweiten Zyklons 55 eine Feinkornfraktion entsteht, die über den Auffangbehälter 63 als pastöse Feinkornfraktion 80 abgezogen werden kann. Je länger der untere Konus 79 ist, umso feineres Korn kann abgeschieden werden, wenn das Zentrifugalteil im oberen Bereich 75 entsprechend ausgelegt ist. Im zweiten Zyklon 55 wird in der Regel kein Gegenströmwasser verwendet.

Der obere Teil des Zyklons kann einen zylinderförmigen Bereich aufweisen oder sogar vollständig bis zur Einschnürung zylinderförmig sein. Außerdem könnte dieser zylinderförmige Bereich als Rohr im oberen Bereich des Zyklons kürzer sein als der konische Bereich unterhalb der Einschnürung.

Die Figur 9 zeigt einen Hydrozyklon 90, der als kleiner und insbesondere auch als großer Zyklon eingesetzt werden kann. Im oberen Bereich 91 gelangt die zu behandelnde Flüssigkeit tangential in den Zyklon und wandert spiralförmig an der konischen Wandung 92, die auch zylinderförmig ausgebildet sein kann, bis zu einer Stelle 93, nach der sich ein Ausgangskonus 94 anschließt. Der kleine Winkel 95 der Wandung 92 von 6 bis 7° gegenüber der zentralen Achse 96 sorgt für eine hinreichend laminare Strömung im Ausgangskonus.

Daran schließt sich ein sich wieder verengender Sammelkonus 97 an, der doppelwandig ausgebildet ist. Die äußere Wandung 98 hat zwei Zuläufe 100, 101 für Wasser oder Gas und die innere Wandung 102 hat einen oberen Bereich 108 oberhalb der Zuläufe 100 und 101 mit einer Vielzahl an Zuführöffnungen 104. Da die Zuführöffnungen Bohrungen in der inneren Wandung 103 sind, die senkrecht in die Wandung gebohrt sind, entsteht eine Zuführströmung 105 in einem Auftriebswinkel 106 von mehr als 0° und vorzugsweise weniger als 20° gegenüber einer Normalen 107 der zentralen Achse 96. Die Bohrungen der Zuführöffnungen 104 haben einen Durchmesser von 2 bis 6 mm und vorzugsweise von etwa 4 mm. Die Zuläufe 100 und 101 führen zu einer Strömung, die gegen die gegenüber liegende äußere Seite der inneren Wandung 103 prallt und sich zwischen innerer Wandung 103 und äußerer Wandung 98 verteilt. Dadurch entsteht ein Überdruck zwischen den Wandungen, der dafür sorgt dass durch die Vielzahl der Zuführöffnungen 104 eine gleichmäßige und gleichverteilte Strömung in den Zyklon gelangt, die leicht nach oben weist, um den Partikeln im Zyklon einen Impuls nach oben zu geben. Dadurch wird der Effekt verstärkt, dass die leichten Partikel nach oben strömen, während die schwereren Partikel nach unten absinken.

## Patentansprüche

1. Zyklonsystem, insbesondere für einen Aufbereiter (1), mit einem Kopfbereich (4), der einen dezentralen, vorzugsweise tangentialen, Zulauf (5) und einen zentralen Ablauf (6) aufweist, und einem sich erweiternden Ausgangskonus (8) mit einer zentralen Achse (96), **dadurch gekennzeichnet, dass** eine Wandung (103) bereichsweise doppelwandig ist und an der äußeren Wandung (98) mindestens eine Zulauföffnung (100, 101) und an der inneren Wandung (103) eine Vielzahl an Zuführöffnungen (104) aufweist, wobei an den Ausgangskonus (8) ein sich wieder verjüngender Sammelkonus (9) anschließt, der die Zulauföffnung (100, 101) aufweist, die in einem Bereich (108) angeordnet ist, in dem die innere Wandung (103) keine Zuführöffnung (104) aufweist, sodass die innere Wandung (103) eine Prallfläche für das durch die Zulauföffnung (100, 101) zugeführte Medium bildet.

2. Zyklonsystem nach Anspruch 1, ***dadurch gekennzeichnet, dass*** der Kopfbereich (4) bis zu dem sich erweiternden Ausgangskonus (8) zylinderförmig ist.

3. Zyklonsystem nach einem der vorhergehenden Ansprüche, ***dadurch gekennzeichnet, dass*** sich an den Ausgangskonus (8) oder den Sammelkonus (9) eine verschließbare Austragsöffnung (11) anschließt.

4. Zyklonsystem nach Anspruch 3, ***dadurch gekennzeichnet, dass*** die Austragsöffnung (11) eine Schleuse (10) aufweist.

5. Zyklonsystem nach Anspruch 3 oder 4, ***dadurch gekennzeichnet, dass*** die Austragsöffnung (11) ein Ventil aufweist, das einen kontinuierlichen geregelten Austrag ermöglicht.

6. Zyklonsystem nach einem der vorhergehenden Ansprüche, ***dadurch gekennzeichnet, dass*** die Zuführöffnungen (104) für einen Zulauf einer Flüssigkeit oder eines Gases in der Wandung (103) derart angeordnet sind, dass eine Zuführströmung (105) in einem Auftriebswinkel (106) von mehr als 0° und vorzugsweise weniger als 20° gegenüber einer Normalen (107) der zentralen Achse (96) entsteht.

7. Zyklonsystem nach einem der vorhergehenden Ansprüche, ***dadurch gekennzeichnet, dass*** mehrere derartige Zyklone (2, 2') mit einem maximalen Durchmesser von mehr als 0,7 m und einem tangentialen Zulauf (5) mit einem Durchmesser von mehr als 150 mm hintereinander geschaltet sind, um den Reinigungsgrad zu erhöhen.

8. Verfahren zum nacheinander Betreiben von Zyklonen (2. 2') mit sich erweiternden Ausgangskonen (8, 8'), wobei in den sich erweiternden Ausgangskonen (8, (8') die Strömung derart eingestellt wird, dass der Ausgangskonus (8, 8') beim Betrieb mit Flüssigkeit vollständig gefüllt ist und im äußeren Bereich eine rotatorisch nach unten gerichtete Strömung vorliegt und im zentralen Bereich eine nach oben gerichtete Strömung, ***dadurch gekennzeichnet, dass*** im ersten Zyklon mehr Flüssigkeit im Gegenstrom zur Erhöhung der Trennschärfe zugeführt wird als im zweiten Zyklon.

9. Verfahren nach Anspruch 9, ***dadurch gekennzeichnet, dass*** auch der jeweilige Kopfbereich (4) der Zyklone beim Betrieb vollständig mit Flüssigkeit gefüllt ist und im äußeren Bereich eine rotatorisch nach unten gerichtete Strömung vorliegt und im zentralen Bereich eine nach oben gerichtete Strömung.

10. Verfahren nach Anspruch 9 oder 10, ***dadurch gekennzeichnet, dass*** zumindest dem ersten Zyklon an der Austragsöffnung (11) kontinuierlich Material, vorzugsweise als pastöses Material, entnommen wird.

## Claims

1. A cyclone system, in particular for a conditioner (1) with a head region (4), which has a decentralised, preferably tangential inlet feed (5) and a central outlet (6), and a widening output cone (8) with a central axis (96), ***characterised in that*** a wall (103) is double-walled in some regions and has, on the outer wall (98), at least one inlet-feed opening (100, 101) and, on the inner wall (103), multiple supply openings (104), with a collection cone (9), which is tapered again, adjoining the output cone (8) and having the inlet-feed opening (100, 101), which is arranged in a region (108) in which the inner wall (103) does not have a supply opening (104) so that the inner wall (103) forms an impact surface for the medium fed through the inlet-feed opening (100, 101).

2. The cyclone system according to claim 1, ***characterised in that*** the head region (4) is cylindrical up to the widening output cone (8).

3. The cyclone system according to one of the preceding claims, ***characterised in that*** a lockable discharge opening (11) adjoins the output cone (8) or the collection cone (9).

4. The cyclone system according to claim 3, ***characterised in that*** the discharge opening (11) has a sluice (10).

5. The cyclone system according to claim 3 or 4, ***characterised in that*** the discharge opening (11) has a valve, which makes a continuously regulated discharge possible.

6. The cyclone system according to one of the preceding claims, ***characterised in that*** the supply openings (104) for a feed of a liquid or a gas are arranged in the wall (103) in such a way that a supply flow (105) at a lift angle (106) of more than 0° and preferably less than 20° relative to a normal (107) of the central axis (96) results.

7. The cyclone system according to one of the preceding claims, ***characterised in that*** a plurality of cyclones (2, 2') with a maximum diameter of more than 0.7 m and a tangential inlet feed (5) with a diameter of more than 150 mm are connected in series in order to increase the degree of purification.

8. A method to operate successively cyclones (2, 2') with widening output cones (8, 8'), the flow being set in such a way within the widening output cones (8, 8') that the output cone (8, 8') is fully filled with fluid during operation and, in the outer region, a downwardly oriented rotary flow is present and, in the central region, an upwardly oriented flow is present, ***characterised in that*** more liquid is added to the counterflow in the first cyclone than in the second cyclone in order to increase the selectivity.

9. The method according to claim 8, ***characterised in that*** the head regions (4) of the cyclones are also fully filled with fluid during operation and, in the outer region, a downwardly oriented rotary flow is present and, in the central region, an upwardly oriented flow is present.

10. The method according to claim 8 or 9, ***characterised in that*** material is continuously taken from at least the first cyclone at the discharge opening (11), preferably as a pasty material.

## Revendications

1. Système cyclonique, destiné notamment à un conditionneur (1), pourvu d'une zone haute (4), qui comporte une arrivée (5) décentrée, de préférence tangentielle, et une évacuation (6) centrale, et un cône de sortie (8) qui s'évase, doté d'un axe (96) central, ***caractérisé en ce qu***'une paroi (103) est à double paroi par endroits et comporte sur la paroi (98) extérieure au moins un orifice d'arrivée (100, 101) et comporte sur la paroi (103) intérieure une pluralité d'orifices d'alimentation (104), sur le cône de sortie (8) se raccordant un cône collecteur (9) se rétrécissant de nouveau, qui comporte l'orifice d'arrivée (100, 101) qui est placé dans une zone (108) dans laquelle la paroi (103) intérieure ne comporte aucun orifice d'alimentation (104), de telle sorte que la paroi (103) forme un déflecteur pour le milieu alimenté à travers l'orifice d'arrivée (100, 101).

2. Système cyclonique selon la revendication 1, ***caractérisé en ce que*** la zone haute (4) est de forme cylindrique jusqu'au cône de sortie (8) qui s'évase.

3. Système cyclonique selon l'une quelconque des revendications précédentes, ***caractérisé en ce que*** sur le cône de sortie (8) ou sur le cône collecteur (9) se raccorde un orifice de décharge (11) fermable.

4. Système cyclonique selon la revendication 3, ***caractérisé en ce que*** l'orifice de décharge (11) comporte un sas (10).

5. Système cyclonique selon la revendication 3 ou 4, ***caractérisé en ce que*** l'orifice de décharge (11) comporte une soupape qui permet une décharge réglée en continu.

6. Système cyclonique selon l'une quelconque des revendications précédentes, ***caractérisé en ce que*** pour une arrivée d'un liquide ou d'un gaz, les orifices d'alimentation (104) sont placés dans la paroi (103) de sorte à donner naissance à un courant d'alimentation (105) sous un angle de flottabilité (106) de plus de 0° et de préférence, de moins de 20° en rapport à une normale (107) de l'axe (96) central.

7. Système cyclonique selon l'une quelconque des revendications précédentes, ***caractérisé en ce que*** plusieurs cyclones (2, 2') de ce type, d'un diamètre maximum de plus de 0,7 m et pourvus d'une arrivée (5) tangentielle d'un diamètre de plus de 150 mm sont montés les uns derrière les autres, pour augmenter le taux d'épuration.

8. Procédé, destiné à faire fonctionner successivement des cyclones (2, 2') pourvus de cônes de sortie (8, 8') qui s'évasent, dans les cônes de sortie (8, 8') qui s'évasent, le courant étant réglé de telle sorte qu'en service, le cône de sortie (8, 8') soit totalement rempli de liquide et que dans la zone extérieure, on soit en présence d'un courant dirigé en rotation vers le bas et dans la zone centrale, on soit en présence d'un courant dirigé vers le haut, ***caractérisé en ce que*** pour augmenter la sélectivité, une plus grande quantité de liquide est alimentée dans le premier cyclone que dans le deuxième cyclone.

9. Procédé selon la revendication 8, ***caractérisé en ce qu*'**en service, également la zone haute (4) respective des cyclones est totalement remplie de liquide et dans la zone extérieure, on est en présence d'un courant dirigé en rotation vers le bas et dans la zone centrale, on est en présence d'un courant dirigé vers le haut.

10. Procédé selon la revendication 8 ou 9, ***caractérisé en ce qu***'on prélève en continu de la matière, de préférence sous la forme d'une matière pâteuse sur l'orifice de décharge (11) au moins dans le premier cyclone.
